# EUROPÄISCHE PATENTSCHRIFT

(11) **EP 0 308 666 B1**
(45) Veröffentlichungstag und Bekanntmachung des Hinweises auf die Patenterteilung: **02.01.1991**
(21) Anmeldenummer: 88113721.0
(22) Anmeldetag: 23.08.1988
(51) Int. Cl.: B02C 18/20

(54) **Messerkopf für Kutter**
Knife head for a cutter
Tête de lame pour hachoir

(30) Priorität: 24.09.1987 DE 3732237
(43) Veröffentlichungstag der Anmeldung: 29.03.1989
(73) Patentinhaber: G. Walter Steffens GmbH & Co., D-5630 Remscheid 1 (DE)
(72) Erfinder: Steffens, Michael, D-5630 Remscheid 1 (DE)
(74) Vertreter: Finck, Dieter, Dr.Ing.

(56) Entgegenhaltungen:
- DE-A- 2 027 429
- GB-A- 594 588

## Beschreibung

Die Erfindung betrifft einen Messerkopf für Kutter mit wenigstens zwei im Massenausgleich bezüglich seiner Drehachse angeordneten Kuttermessern, von denen jedes ein fußseitiges Langloch und wenigstens einen Schneidenabschnitt aufweist, mit einer Wellenaufnahmescheibe mit einer zentralen Öffnung in Form eines regelmäßigen Vielecks, und mit einer an gegenüberliegenden parallelen Längsrändern der Wellenaufnahmescheibe ausgebildeten Verzahnung, der für den Eingriff eine Verzahnung an gegenüberliegenden parallelen Längsrändern des Kuttermessers zugeordnet ist.

Bei dem solchen, aus der DE-C-2 027 429 bekannten Messerkopf haben die Wellenaufnahmescheiben eine Längsaussparung mit gegenüberliegenden parallelen Innenrändern, die mit einer Verzahnung versehen sind. In dieser Längsaussparung ist der Fuß des jeweiligen Kuttermessers einsetzbar, das an seinen gegenüberliegenden parallelen äußeren Längsrändern mit einer entsprechenden Verzahnung versehen ist. Durch diese Verzahnung läßt sich zwar eine radiale Messerverstellung erreichen, jedoch ist die axiale Länge des Messerkopfes sehr groß, da zwischen zwei axial benachbarten Kuttermessern die Wellenaufnahmescheibe mit ihrer halben Dicke vorhanden ist. Wenn für einen bestimmten Kutter nun ein Messerkopf gebraucht werden kann, dessen axiale Gesamtlänge die Positionierung solcher Wellenaufnahmescheiben zwischen den Kuttermessern nicht mehr zuläßt, muß die durch die Verzahnung mögliche radiale Einstellung und sichere Halterung aufgegeben und eine komplizierte Verspannung mit Spannschrauben und Muttern verwendet werden.

Die der Erfindung zugrundeliegende Aufgabe besteht nun darin, den Messerkopf der gattungsgemäßen Art so auszubilden, daß eine formschlüssige radial verstellbare Positionierung und sichere Halterung der Kuttermesser des Messerkopfes auch dann gewährleistet ist, wenn die Kuttermesser axial direkt aneinander angeordnet werden.

Diese Aufgabe wird bei dem Messerkopf der gattungsgemäßen Art dadurch gelöst, daß die Verzahnung der Wellenaufnahmescheibe an deren äußeren Längsrändern und die Verzahnung am Kuttermesser an den Längsrändern seines Langlochs ausgebildet ist, daß die Dicke der Wellenaufnahmescheibe nicht größer ist als die Tiefe des Langlochs in dem Kuttermesser, und daß die äußeren Längsränder der Wellenaufnahmescheibe kürzer sind als die Längsränder des Langlochs.

Aus der DE-C-738 472 ist es zwar bekannt, bei einem Kuttermesser mit einer rechteckigen Aussparung im Messerfuß für das Einschieben einer quadratischen Treibwelle am offenen Ende der Aussparung an den Innenrändern eine Verzahnung vorzusehen, in die eine gleich starke Füllplatte mit ihrer Außenverzahnung eingreift, um dadurch eine Verstell- und Sicherungsmöglichkeit zu gewährleisten. Es handelt sich dabei jedoch lediglich um ein Verschlußteil an der Aussparung, um das Eindringen von im Kutter zerkleinerten Material in schwer zu reinigende Bereiche zu verhindern, da davon auszugehen ist, daß bei stärkeren Belastungen am Messerfuß sich die Enden der Aussparung aufbiegen, so daß die Haltewirkung der Welle durch die Füllplatte in Frage gestellt ist.

Bei dem erfindungsgemäßen Messerkopf lassen sich die Kuttermesser unter Berücksichtigung des erforderlichen Massenausgleichs in radialer Richtung entsprechend der Verzahnungsteilung einstellen und bezüglich der Treibwelle fixieren, wobei zur Erzielung der minimalen axialen Baulänge die Kuttermesser aixal direkt aneinander anliegend angeordnet werden können, da die Wellenaufnahmescheibe in dem Langloch des zugeordneten Kuttermessers aufgenommen ist und in ihrer Dicke der Tiefe des Langlochs im wesentlichen entspricht.

Da die Fixierung der Kuttermesser auf der Treibwelle durch die entsprechend gestaltete Öffnung in der Wellenaufnahmescheibe gewährleistet ist, können die Kuttermesser fußseitig größer ausgebildet werden, wodurch eine größere Spannfläche und dadurch eine stabilere Halterung auf der Treibwelle erreichbar sind. Außerdem wird durch den großen Querschnitt bei dem Übergang in den Schneidabschnitt die Messerbruchgefahr verringert. Schließlich können die Wellenaufnahmescheiben quadratisch ausgebildet werden, so daß auch an den Querrändern Verzahnungen mit anderer Teilung angebracht werden können, was eine radiale Zustellung von beispielsweise 3 mm, 1,5 mm und 0,75 mm ermöglicht.

Anhand von Zeichnungen wird ein Auführungsbeispiel der Erfindung näher erläutert. Es zeigt:
Fig. 1 eine Draufsicht auf einen Messerkopf mit drei Kuttermessern und geschnittener Treibwelle,
Fig. 2 eine Seitenansicht des Messerkopfes von Fig. 1 und
Fig. 3 eine Draufsicht auf das vorderste Kuttermesser des Messerkopfes von Fig. 1.

Der in Fig. 1 und 2 gezeigte Messerkopf besteht aus drei Kuttermessern A, B und C, die in einer Winkelstellung von jeweils 120° zueinander auf einer Treibwelle 9' axial direkt aneinanderliegend angeordnet und am Wellenkopf 13 durch eine Sicherungsmutter 12 gesichert sind.

Das in Fig. 3 im einzelnen gezeigte Kuttermesser 1 entspricht in seiner Ausgestaltung dem Kuttermesser A, B oder C von Fig. 1. Das Kuttermesser 1 hat Schneidenabschnitte 2, 3, 4 und 5. Im Bereich des Messerfusses 6 ist ein Langloch 7 mit gegenüberliegenden parallelen inneren Längsrändern ausgebildet, die mit einer Innenverzahnung 10 versehen sind.

Eine Wellenaufnahmescheibe 8 mit einer zentralen sechseckigen Öffnung 9 für die Aufnahme einer Triebwelle 9' mit entsprechendem Sechskantprofil weist an ihren gegenüberliegenden parallelen äußeren Längsrändern eine Außenverzahnung 11 auf, die für den Eingriff mit der Verzahnung 10 an den Längsrändern des Langlochs 7 ausgebildet ist, wodurch eine radiale Einsetllung des Kuttermessers 1 bezüglich der zentralen Öffnung 9 der Wellenaufnahmescheibe 8 und somit bezüglich der Treibwelle 9' um die vorgesehene Zahnteilung möglich ist.

Die Längserstreckung de Wellenaufnahmescheibe 8 ist geringer als die Ausdehnung des Langlochs 7 in seiner Längsrichtung, um die radiale Nachstellung über einen bestimmten Längsbereich zu gewährleisten, die durch Nachschleifen und ausgewuchtetes Positionieren der Kuttermesser erforderlich wird.

Die Dicke der Wellenaufnahmescheibe 8 entspricht im wesentlichen der Dicke des Kuttermessers 1 im Bereich seines Messerfusses 6, also der Tiefe des Langlochs 7, so daß, wenn die Wellenaufnahmescheibe 8 in dem jeweiligen Kuttermesser 1 bzw. A, B und C angeordnet ist, der Messerkopf aus kompakt aneinanderliegenden Bauelementen besteht.

## Patentansprüche

Messerkopf für Kutter mit wenigstens zwei im Massenausgleich bezüglich seiner Drehachse angeordneten Kuttermessern (1; A, B, C), von denen jedes ein fußseitiges Langloch (7) und wenigstens einen Schneidenabschnitt (2 bis 5) aufweist, mit einer Wellenaufnahmescheibe (8) mit einer zentralen Öffnung (9) in Form eines regelmäßigen Vielecks, und mit einer an gegenüberliegenden parallelen Längsrändern der Wellenaufnahmescheibe (8) ausgebildeten Verzahnung (11), der für den Eingriff eine Verzahnung (10) an gegenüberliegenden parallelen Längsrändem des Kuttermessers (1; A, B, C) zugeordnet ist, dadurch gekennzeichnet, daß die Verzahnung (11) der Wellenaufnahmescheibe (8) an deren äußeren Längsrändern und die Verzahnung (10) an dem Kuttermesser (1; A, B, C) an den Längsrändern seines Langlochs 7 ausgebildet ist, daß die Dicke der Wellenaufnahmescheibe (8) nicht grösser ist als die Tiefe des Langlochs (7) in dem Kuttermesser (1; A, B, C), und daß die äußeren Längsränder der Wellenaufnahmescheibe (8) kürzer sind als die Längsränder des Langlochs (7).

## Revendications

Tête de lame pour hachoir avec au moins deux lames de hachoir (1; A, B, C) disposées en équilibre de masse par rapport à son axe de rotation, chacune d'elles présentant un trou oblong (7) du côté de la base et au moins une zone tranchante (2 à 5), avec un disque (8) de réception de l'arbre comportant un orifice central (9) en forme de polyèdre régulier, et avec une denture (11) formée sur les bords longitudinaux parallèles opposés du disque (8) de réception de l'arbre, à laquelle correspond, pour engrènement, une denture (10) sur les bords longitudinaux parallèles opposés de la lame de hachoir (1; A, B, C), caractérisée par le fait que la denture (11) du disque (8) de réception de l'arbre est formée sur ses bords longitudinaux extérieurs et la denture (10) de la lame de hachoir (1; A, B, C) sur les bords longitudinaux de son trou oblong (7), que l'épaisseur du disque (8) de réception de l'arbre n'est pas supérieure à la profondeur du trou oblong (7) de la lame de hachoir (1; A, B, C) et que les bords longitudinaux extérieurs du disque (8) de réception de l'arbre sont plus courts que les bords longitudinaux du trou oblong (7).

## Claims

Cutter head for cutters with at least two cutter blades (1; A, B, C) arranged in relation to its axis of rotation so that there is equilibrium of the masses, whereby each of the cutter blades is provided with an elongated hole (7) at their roots and at least one cutting section (2 to 5), with a shaft mounting plate (8) with a central opening (9) in the form of a regular polygon and with toothing (11) formed at opposite parallel longitudinal edges of the shaft mounting plate (8), with which for engagement purposes is associated toothing (10) at the opposite parallel longitudinal edges of the cutter blade (1; A, B, C), characterised in that the toothing (11) of the shaft mounting plate (8) is formed on its external longitudinal edges and the toothing (10) on the cutter blade (1; A, B, C) is formed on the longitudinal edges of its elongated hole 7, in that the thickness of the shaft mounting plate (8) is not greater than the depth of the elongated hole (7) in the cutter blade (1; A, B, C) and in that the external longitudinal edges of the shaft mounting plate (8) are shorter than the longitudinal edges of the elongated hole (7).
